# FASCICULE DE BREVET EUROPEEN

(11) **EP 0 428 436 B1**
(45) Date de publication et mention de la délivrance du brevet: **15.09.1993**
(21) Numéro de dépôt: 90403143.2
(22) Date de dépôt: 06.11.1990
(51) Int. Cl.: B68C 1/16

(54) **Couteau d'étrivière pour selle de cheval**
Steigbügelriemenschnalle für Reitsattel
Leather stirrup support for a riding saddle

(30) Priorité: 15.11.1989 FR 8914992
(43) Date de publication de la demande: 22.05.1991
(73) Titulaire: HERMES, F-75008 Paris (FR)
(72) Inventeur: Mommeja, Laurent c/o Hermes International, F-75008 Paris (FR); Channel, Guy c/o Hermes International, F-75008 Paris (FR)
(74) Mandataire: Martin, Jean-Paul

(56) Documents cités:
- GB-A- 2 053 647
- US-A- 4 782 649

## Description

La présente invention a pour objet un couteau d'étrivière pour selle de cheval, agencé pour recevoir une étrivière supportant un étrier.

On sait que les couteaux d'étrivière de selle de cheval ont pour fonction de supporter les étrivières et doivent permettre au cavalier de régler convenablement sa position longitudinale sur la selle, afin de trouver son équilibre et son positionnement.

Malheureusement, ces couteaux d'étrivière classiques n'offrent au cavalier qu'une seule position possible, de sorte que certains cavaliers éprouvent des difficultés pour trouver leur bon positionnement sur la selle.

L'invention a pour but de remédier à cet inconvénient en proposant un couteau d'étrivière à au moins deux positions de réglage pour l'étrivière.

Suivant l'invention, le couteau d'étrivière est équipé d'au moins une pièce basculante délimitant deux positions de réglage possibles pour l'étrivière, une première position en avant de ladite pièce relevée, qui forme butée d'arrêt pour l'étrivière, et une seconde position reculée dans laquelle la pièce basculante est rabattue.

Le cavalier peut ainsi choisir entre les deux positions : une position avancée, dans laquelle la boucle d'extrémité de l'étrivière est bloquée vers l'arrière par la pièce de retenue relevée, formant butée, et vers l'avant par une extrémité relevée du bras du couteau, et une position reculée, dans laquelle la boucle de l'étrivière est en butée contre le fond du bras du couteau.

Ce couteau permet ainsi au cavalier de trouver facilement son positionnement sur la selle, quelle que soient la morphologie et l'aptitude du cavalier.

De manière connue, le bras du couteau est prolongé par un élément adapté pour être articulé sur la selle et délimitant avec le bras un logement pour l'extrémité supérieure de l'étrivière, laquelle peut y être introduite par une ouverture réservée entre les extrémités en vis à vis du bras et dudit élément.

Suivant un mode de réalisation de l'invention, la pièce de réglage de l'étrivière est un cliquet escamotable, articulé sur un axe transversal porté par le bras ou par ledit élément et sollicité, par un organe élastique logé dans le bras, ou dans ledit élément, dans l'une de deux positions stables, à savoir une première position relevée dans laquelle ce cliquet fait saillie dans le logement, par rapport à la surface du bras ou de l'élement, et une seconde position dans laquelle le cliquet est escamoté à l'intérieur du bras ou de l'élément précité.

D'autres caractéristiques et avantages de l'invention apparaîtront au cours de la description qui va suivre, faite en référence aux dessins annexés qui en illustrent une forme de réalisation à titre d'exemple non limitatif.
- la Fig.1 est une vue en perspective d'une selle de cheval et de ses deux étrivières, accrochées aux couteaux de support correspondants de la selle, dont l'un seulement est visible;
- la Fig.2 est une vue en élévation latérale à échelle agrandie et avec arrachement partiel, du couteau d'étrivière de la selle de la Fig.1, avec son cliquet relevé et l'étrivière en position avancée;
- la Fig.3 est une vue similaire à la Fig.2 montrant le cliquet du couteau en position rabattue et l'étrivière en position reculée.

La selle 1 visible à la Fig.1 comprend extérieurement, de chaque côté, un grand quartier 2, un couteau 3 de support d'une étrivière 4 à l'extrémité inférieure de laquelle est fixé un étrier 5. Le couteau d'étrivière 3 est articulé sur un support de la selle 1, situé au-dessous du grand quartier 2, lequel est percé d'une lumière 10 à travers laquelle le couteau 3 peut être introduit et mis en place.

De manière classique, le couteau 3 comprend un bras 6 prolongé par un élément 7 s'étendant dans une direction à peu près parallèle au bras 6, auquel il est relié par un raccord incurvé 8. Le bras 6 et l'élément 7 délimitent entre eux un logement 9 pour l'extrémité supérieure 4a de l'étrivière 4. Cette extrémité est constituée par une boucle qui peut être enfilée sur le bras 6 par l'ouverture 9a réservée entre les extrémités du bras 6 et de l'élément 7, le fond du logement 9 étant formé par le raccord incurvé 8.

L'élément 7 porte un axe longitudinal sur lequel est articulée une pièce 11 fixée à un support de la selle 1. L'extrémité 6a du bras 6, opposée au raccord 8, est incurvée vers le haut afin d'empêcher que la boucle supérieure de l'étrivière 4 ne puisse s'échapper, une fois introduite dans le logement 9.

Le couteau 3 est équipé d'un cliquet 12 articulé sur le bras 6, de préférence dans une zone sensiblement médiane du logement 9.

Le cliquet 12 est articulé sur un axe transversal 13 du bras 6 et peut prendre l'une ou l'autre de deux positions stables dans lesquelles il est maintenu par un ressort 14, par exemple hélicoïdal, placé sous l'axe 13 dans un trou 17. Le ressort 14 est ainsi positionné de manière à exercer sur le cliquet 12, par une plaquette 14a fixée à son extrémité, une force dirigée perpendiculairement à l'axe de basculement 13.

Le cliquet 12 peut ainsi être maintenu par le ressort 14, soit en position stable relevée dans le logement 9 (Fig.2), perpendiculaire au bras 6, soit en position stable rabattue, escamotée dans un évidement longitudinal 15 du bras 6 (Fig.3). Dans cette seconde position, la surface du cliquet 12 se trouve sensiblement dans le plan de la surface intérieure du bras 6, et une plaquette terminale 12a du cliquet 12, prévue à l'opposé de l'axe 13, vient se loger dans deux encoches latérales correspondantes du bras 6.

Sur le bord de l'élément 7 situé en regard du bras 6, est formé un ergot 18 adapté pour recevoir l'extrémité du cliquet 12 relevé, en constituant pour celui-ci une butée d'arrêt dans cette position relevée.

La mise en oeuvre du couteau 3 qui vient d'être décrit est la suivante.

Si le cavalier désire placer la boucle d'étrivière dans la position avancée 4a, (Fig.2), proche de l'extrémité incurvée 6a, il relève le cliquet 12 manuellement à l'aide de sa patte terminale 12a jusqu'à sa position saillante dans le logement 9.

Le ressort 14 maintient alors le cliquet 12 dans cette position, où il forme une butée d'arrêt pour l'étrivière 4. L'ergot 18 bloque à titre complémentaire le cliquet 12 dans sa position relevée.

Si le cavalier désire ensuite placer l'étrivière 4 en position reculée, il sort l'étrivière 4 du couteau 3, puis fait basculer le cliquet 12 pour le rabattre dans le bras 6 (Fig.3). Le cavalier réintroduit alors la boucle d'étrivière sur le bras 6 et la fait glisser sur le cliquet 12 jusqu'à ce qu'elle parvienne en position 4b, près du fond 8 du couteau 3.

L'invention n'est pas limitée au mode de réalisation décrit. Ainsi, le ressort 14 peut être placé d'un côté ou de l'autre de l'axe 13 et agir sur le cliquet 12 en traction ou en compression, afin de le solliciter constamment vers sa position relevée.

Le cliquet 12 peut être articulé sur l'élément 7 tandis que l'ergot 18 est alors agencé sur le bras 6, sans que leurs fonctions soient modifiées.

Enfin, deux ou même trois cliquets tels que 12 peuvent être réalisés, soit sur le bras 6, soit sur l'élément 7, à des intervalles convenables pour délimiter différentes positions de l'étrivière 4 permettant un bon positionnement pour le cavalier (la longueur du bras 6 étant bien entendu augmentée corrélativement).

## Revendications

1. Couteau d'étrivière pour selle (1) de cheval, agencé pour recevoir une étrivière (4) supportant un étrier (5), caractérisé en ce qu'il est équipé d'au moins une pièce basculante (12) délimitant deux positions de réglage possibles pour l'étrivière, une première position (4a) en avant de ladite pièce (12) relevée, qui forme butée d'arrêt pour l'étrivière (4), et une seconde position reculée dans laquelle la pièce basculante (12) est rabattue.

2. Couteau selon la revendication 1, comprenant un bras (6) prolongé par un élément (7) adapté pour être articulé sur la selle (1) et délimitant avec le bras (6) un logement (9) pour l'extrémité supérieure (4a) de l'étrivière (4), laquelle peut y être introduite par une ouverture (9a) réservée entre les extrémités en vis à vis du bras (6) et dudit élément (7), caractérisé en ce que la pièce de réglage (12) de l'étrivière (4) est un cliquet escamotable, articulé sur un axe transversal (13) porté par le bras, ou par l'élément (7), et maintenu par un organe élastique (14), logé dans le bras ou dans l'élément (7), dans l'une de deux positions stables, à savoir une première position relevée dans laquelle ce cliquet (12) fait saillie dans le logement (9) par rapport à la surface du bras, ou de l'élément (7), et une seconde position dans laquelle le cliquet (12) est escamoté à l'intérieur du bras (6) ou de l'élément (7).

3. Couteau selon la revendication 2, caractérisé en ce que l'organe élastique de rappel du cliquet est un ressort placé sous l'axe (13) de basculement du cliquet (12) et exerçant sur ce dernier une force dirigée perpendiculairement à son axe (13) de basculement.

4. Couteau selon l'une des revendications 2 et 3, caractérisé en ce que l'extrémité (12a) du cliquet (12) est agencée pour pouvoir venir s'emboîter en position escamotée, dans des encoches ménagées sur le bras (6) ou sur l'élément (7) de part et d'autre d'un évidement (15) recevant le cliquet (12).

5. Couteau selon l'une des revendications 1 à 4, caractérisé en ce que sur le bord de l'élément (7) situé en regard du bras (6), ou du bras (6) en regard de l'élément (7), est formé un ergot (18) adapté pour recevoir l'extrémité du cliquet (12) relevé, en constituant pour celui-ci une butée d'arrêt.

## Patentansprüche

1. Steigbügelriemenschnalle für Reitsattel (1), dazu eingerichtet, einen Steigbügelriemen (4) aufzunehmen, der einen Steigbügel (5) hält, dadurch gekennzeichnet, daß sie mit wenigstens einem kippbaren Teil (12) ausgestaltet ist, welches zwei mögliche Verstellpositionen für den Steigbügelriemen (4) begrenzt, eine erste Position (4a) vor dem hochgezogenen Teil (12), das einen Anschlagstopp für den Steigbügelriemen (4) bildet, und eine zweite zurückgesetzte Position, in der das kippbare Teil (12) umgelegt ist.

2. Schnalle nach Anspruch 1, mit einem Arm (6), der durch ein Element (7) verlängert ist, welches so ausgelegt ist, das es auf dem Sattel (1) gelenkig angebracht ist und mit dem Arm (6) eine Ausnehmung (9) für das obere Ende (4a) des Steigbügelriemens (4) begrenzt, welches dahinein durch eine Öffnung (9a) eingeführt werden kann, die zwischen den Enden gegenüber dem Arm (6) und dem Element (7) vorgesehen ist, dadurch gekennzeichnet, daß das Verstellstück (12) des Steigbügelriemens (4) eine einklappbare Schaltklinke ist, gelenkig auf einer transversalen Achse (13), die durch den Arm oder durch das Element (7) getragen ist, angebracht und durch ein elastisches Organ (14), das in dem Arm oder in dem Element (7) untergebracht ist, in einer der beiden stabilen Positionen gehalten, nämlich einer ersten hochgezogenen Position, in der die Schaltklinke (12) in die Ausnehmung (9) in bezug auf die Oberfläche des Armes oder des Elementes (7) ragt, und einer zweiten Position, in der die Schaltklinke (12) zum Inneren des Armes (6) oder des Elementes (7) hin eingeklinkt ist.

3. Schnalle nach Anspruch 2, dadurch gekennzeichnet, daß das elastische Organ der Rückwärtsbewegung der Schaltklinke eine Feder ist, die unter der Kippachse (13) der Schaltklinke (12) gelegen ist und auf diese letztere eine senkrecht zu ihrer Kippachse (13) gerichtete Kraft ausübt.

4. Schnalle nach einem der Ansprüche 2 und 3, dadurch gekennzeichnet, daß das Ende (12a) der Schaltklinke (12) so eingerichtet ist, daß sie in gekippter Position in Einkerbungen in Eingriff kommen kann, die auf dem Arm (6) oder auf dem Element (7) auf beiden Seiten einer Ausnehmung (15), die die Schaltklinke (12) aufnimmt, angeordnet sind.

5. Schnalle nach einem der Ansprüche 1 bis 4, dadurch gekennzeichnet, daß an der Kante des Elementes (7), die gegenüber dem Arm (6) gelegen ist, oder dem Arm (6) gegenüber dem Element (7) ein Vorsprung (18) ausgebildet ist, der so ausgebildet ist, daß der das Ende der hochgezogenen Schaltklinke (12) aufnehmen kann, indem er für dieses einen Anschlagstopp bildet.

## Claims

1. Stirrup-leather bar unit for a horse saddle (1), arranged to receive a stirrup leather (4) supporting a stirrup (5), characterised in that it is equipped with at least one pivoting part (12) defining two possible positions of adjustment for the stirrup leather, a first position (4a) in front of the said part (12) when raised, thus forming a stop for the stirrup leather (4), and a second rear position in which the pivoting part (12) is swung down.

2. Stirrup-leather bar unit according to Claim 1, comprising an arm (6) extended by a member (7) adapted so as to be articulated on the saddle (1) and defining, with the arm (6), a housing (9) for the upper end (4a) of the stirrup leather (4), which can be introduced into it through an opening (9a) left between the facing ends of the arm (6) and the said member (7), characterised in that the part (12) for adjusting the stirrup leather (4) is a retractable catch articulated on a transverse pin (13) carried by the arm, or by the member (7), and held by an elastic device (14), housed in the arm or in the member (7), in one of two stable positions, namely a first raised position in which this catch (12) projects into the housing (9) with respect to the surface of the arm or of the member (7), and a second position in which the catch (12) is retracted inside the arm (6) or member (7).

3. Stirrup-leather bar unit according to Claim 2, characterised in that the elastic device for returning the catch is a spring located below the pin (13) on which the catch (12) pivots and exerting on the latter a force directed perpendicularly to its pivot pin (13).

4. Stirrup-leather bar unit according to one of Claims 2 and 3, characterised in that the end (12a) of the catch (12) is arranged so as to be able to fit, in the retracted position, in recesses provided on the arm (6) or on the member (7) on each side of a hollow (15) receiving the catch (12).

5. Stirrup-leather bar unit according to one of Claims 1 to 4, characterised in that, on the edge of the member (7) situated opposite the arm (6), or of the arm (6) opposite the member (7), a toe (18) is formed, suitable for receiving the end of the catch (12) when raised, forming a stop for the latter.
